# EUROPÄISCHE PATENTSCHRIFT

(11) **EP 1 792 516 B1**
(45) Veröffentlichungstag und Bekanntmachung des Hinweises auf die Patenterteilung: **05.08.2015**
(21) Anmeldenummer: 05787464.6
(22) Anmeldetag: 09.09.2005
(51) Int. Cl.: H04R 1/10, H04R 5/033

(54) **KOPFHÖRER**
HEADPHONE
CASQUE D'ECOUTE

(30) Priorität: 10.09.2004 DE 102004044280
(43) Veröffentlichungstag der Anmeldung: 06.06.2007
(73) Patentinhaber: Sennheiser electronic GmbH & Co. KG, 30900 Wedemark (DE)
(72) Erfinder: NIEHOFF, Wolfgang, 30900 Wedemark (DE); GRELL, Axel, 31303 Burgdorf (DE)
(74) Vertreter: Eisenführ Speiser
(86) Internationale Anmeldenummer: PCT/EP2005/009696
(87) Internationale Veröffentlichungsnummer: WO 2006/027257

(56) Entgegenhaltungen:
- EP-A2- 1 094 685
- US-A1- 2001 046 304
- US-B1- 6 567 524

## Beschreibung

Die vorliegende Erfindung betrifft einen Kopfhörer sowie eine Hörsprechgarnitur.

Die Verwendung von aktiven Geräuschkompensationseinheiten bei Kopfhörern sind beispielsweise durch die Sennheiser-Kopfhörer HDC 451, PXC 250 und HMEC 25 bekannt. Der Störschall bzw. die Umgebungsgeräusche werden durch ein Mikrofon erfasst und der aktiven Störschallkompensationseinheit zugeführt, wodurch dieser Störschall derart kompensiert wird, dass der Störschall lediglich leise wahrgenommen wird. Anwendung für derartige geräuschkompensierte Kopfhörer sind im Cockpit eines Flugzeuges zur Unterdrückung des Fluglärmes sowie privat einsetzbare Kopfhörer zur Unterdrückung des Fluglärmes in einer Passagierkabine bekannt. Ferner können Headsets mit einer derartigen Geräuschkompensation ebenfalls im Auto vorgesehen werden, um möglichst störungsarm in dem Auto telefonieren zu können.

Üblicherweise werden derartige geräuschkompensierte Kopfhörer über einen üblichen Kopfhöreranschluss angeschlossen, über den das zu übertragene Au-Audiosignal eingegeben wird. Dieses Audio- bzw. Fremdsignal kann beispielsweise ein Unterhaltungsprogramm oder Musik an Bord eines Flugzeuges oder ein Telefonsignal darstellen. Dieses Audiosignal wird über den in der Geräuschkompensationseinheit befindlichen Verstärker eingespeist, entsprechend verstärkt und zusammen mit den Signalen der Geräuschkompensationseinheit ausgegeben.

Bekannt sind ferner Hörsprechgarnituren bzw. Headsets, welche neben dem Kopfhörer auch ein Sprachmikrofon bzw. ein Boommikrofon aufweisen. Eine Stromversorgung erfolgt entweder durch einen zusätzlichen Anschluss oder durch eine Batterieversorgung. Die aktive Geräuschkompensationseinheit ist hierbei mit dem Kopfhörer verbunden.

Abgesehen von diesen Fällen, bei denen eine tatsächliche bidirektionale Kommunikation ermöglicht sein soll, sind auch Anwendungen vorhanden, bei denen die Geräuschkompensation im Vordergrund steht. Beispiele dazu sind der Industrielärmschutz, und ein Hören von Musik in einer lärmerfüllten Umgebung wie beispielsweise in Zügen oder beim Rasen mähen.

US 6,567,524 B1 zeigt einen Hörer mit einem Mikrofon, einer aktiven Störschallkompensationseinheit und einem drahtlosen Empfänger. Die Störschallkompensationseinheit und der drahtlose Empfänger können in einem gemeinsamen Gehäuse angeordnet sein.

US 2001/0046304 A1 zeigt ein Headset mit einem Mikrofon, einer aktiven Lärmkompensationseinheit und einem Drahtlosempfänger. Die Lärmkompensationseinheit und der Empfänger können in einem gemeinsamen Gehäuse angeordnet sein.

EP 1 094 685 A2 zeigt ein Headset mit einem Mikrofon, einer aktiven Lärmkompensationseinheit, einem Drahtlosempfänger und einem Informationsspeicher. Die Lärmkompensationseinheit und der Drahtlosempfänger können in einem gemeinsamen Gehäuse angeordnet sein.

Es ist somit Aufgabe der vorliegenden Erfindung, eine Hörsprechgarnitur mit aktiver Geräuschkompensation vorzusehen, wobei ein Übermitteln bzw. Wiedergeben von Audiosignalen verbessert wird.

Diese Aufgabe wird durch eine Hörsprechgarnitur gemäß Anspruch 1 gelöst.

Somit wird eine Hörsprechgarnitur mit einem Mikrofon und einer aktiven Störschallkompensationseinheit zur Kompensation von Störschall vorgesehen. Zusätzlich dazu weist der Kopfhörer einen drahtlosen Empfänger zum drahtlosen Empfangen eines wiederzugebenen Audiosignals auf. Sowohl die aktive Störschallkompensationseinheit als auch der drahtlose Empfänger sind in demselben Gehäuse in oder an der Hörsprechgarnitur untergebracht. Die Hörsprechgarnitur weist ebenfalls einen Informationsspeicher zum Speichern und Wiedergeben von Audiosignalen auf, wobei der Informationsspeicher mindestens einen Wiedergabewandler zum Wiedergeben der gespeicherten Audiosignale oder der durch den Drahtlosempfänger empfangenen Audiosignale aufweist. Der Informationsspeicher ist dazu ausgestaltet, die Wiedergabe aus dem Informationsspeicher anzuhalten, wenn der Drahtlosempfänger eine Nachricht empfängt.

Durch das Vorsehen des drahtlosen Empfängers, können Informationen bzw. Audiosignale gerichtet bzw. absichtlich an den Träger des Kopfhörers weitergeleitet werden, ohne dass diese Signale von der Störschallkompensationseinheit wegkompensiert werden.

Die Erfindung beruht auf dem Gedanken, anstatt eines zusätzlichen Gerätes zum drahtlosen Empfangen von Audiosignalen den Empfänger in bzw. an dem Kopfhörer bzw. der Hörsprechgarnitur zu implementieren. Somit muss lediglich ein einzelnes Gerät für die aktive Störschallkompensation und für den drahtlosen Empfang vorgesehen werden, was den Tragekomfort erhöht.

Weitere Ausgestaltungen der Erfindung sind Gegenstand der Unteransprüche.

Nachfolgend wird die Erfindung detailliert unter Bezugnahme auf die Zeichnungen beschrieben.
- Figur 1: zeigt eine schematische Ansicht eines Kopfhörers gemäß einem ersten Beispiel,
- Figur 2: zeigt eine schematische Darstellung eines Kopfhörers gemäß einem zweiten Beispiel, und
- Figur 3: zeigt eine schematische Darstellung einer Hörsprechgarnitur gemäß einem dritten Beispiel.

Figur 1 zeigt eine schematische Darstellung eines Kopfhörers (K) gemäß einem ersten Beispiel. Der Kopfhörer (K) weist zwei Ohrmuscheln (OM) sowie einen Stecker (S) auf. In einer der Ohrmuscheln OM ist eine aktive Störschallkompensationseinheit (ASK), ein drahtloser Empfänger (I) und ein Wiedergabewandeler (W) angeordnet. Durch den drahtlosen Empfänger (I) können Audiosignale drahtlos an den Kopfhörer übertragen werden. Durch das Vorsehen des drahtlosen Empfängers (I) kann der Stecker (S) entfallen, da nunmehr alle wiederzugebenen Audiosignale über den drahtlosen Empfänger empfangen werden. Somit wird die aktive Störschallkompensationseinheit und ein drahtloser Empfänger in einem gemeinsamen Gehäuse realisiert.

Figur 2 zeigt eine schematische Darstellung eines Kopfhörers gemäß einem zweiten Beispiel. Der Kopfhörer weist wiederum zwei Ohrmuscheln (OM) auf, in denen die Wiedergabewandler (W) angeordnet sind. Während im Kopfhörer gemäß dem ersten Beispiel die aktive Störschallkompensationseinheit (ASK) und der drahtlose Empfänger (I) in einer der Ohrmuscheln (OM) realisiert worden sind, werden diese beiden Einheiten in einem externen Gehäuse (G) implementiert. Wie gemäß dem ersten Beispiel kann der Stecker entfallen, wenn die wiederzugebenen Audiosignale über dem drahtlosen Empfänger (I) empfangen werden.

Figur 3 zeigt einen Kopfhörer gemäß einem dritten Beispiel. Der Kopfhörer basiert im Wesentlichen auf dem Kopfhörer gemäß dem ersten Beispiel. Zusätzlich zu dem drahtlosen Empfänger (I) und der aktiven Störschallkompensationseinheit (ASK) ist ein Ohrmikrofon (M) ebenfalls in der Ohrmuschel (OM) vorgesehen. Vorzugsweise wird das Ohrmikrofon M unter dem geräuschkompensierten Kopfhörer im Ohrkanal angeordnet. Somit erfolgt die Sprachaufnahme dieses Ohrmikrofons über die eustachische Röhre, welche eine Verbindung zwischen dem Mund/Rachenraum und dem Innenrohr darstellt.

Eine für eine gute Sprachverständigung notwendige elektrische Entzerrung, d.h. eine Frequenzganganpassung, eine Dynamikregelung und eine Dynamikkompression des Signals des Ohrmikrofons (M) wird ebenfalls zusammen mit der aktiven Störschallkompensationseinheit (ASK) implementiert. Alternativ dazu kann die Entzerrungseinheit in dem Kopfhörer/Schallschutzkappengehäuse angeordnet sein. Mit einem derartigen Kopfhörer mit Ohrmikrofon kann der aktive Störschallkopfhörer zu einer bidirektionalen Kommunikation verwendet werden, d.h. eine Hörsprechgarnitur kann realisiert werden. Während bei herkömmlichen (Boom-)Mikrofonen eine gute Störschallaufbereitung nur dann möglich ist, wenn das Mikron in der Nähe am Mund getragen wird, um ein ausreichendes Signal, zum Geräuschverhältnis für die Gegenstelle zu implementieren, wird gemäß dem dritten Ausführungsbeispiel das Ohrmikrofon (M) verwendet, um die Sprache eines Anwenders in der Hörsprechgarnitur aufzuzeichnen. Durch die Verwendung des Ohrmikrofons wird ferner ein Problem des biologischen Feedbacks einer Person reduziert. Bei Personen, die geräuschkompensierte Kopfhörer tragen, kommt es vor, dass sie leiser sprechen, da sie sich subjektiv deutlich leiser wahrnehmen und somit keinen Grund haben lauter zu sprechen.

Alternativ zum oben Angeführten kann eine Hörsprechgarnitur auch mit einem Boommikrofon anstatt bzw. zusätzlich zum Ohrmikrofon vorgesehen werden.

Der drahtlose Empfänger (I) gemäß dem ersten, zweiten und dritten Beispiel kann dabei drahtlos beispielsweise durch DECT-, durch Bluetooth- oder durch WLAN-Technologie realisiert werden. Alternativ dazu kann der Empfänger (I) ebenfalls als ein Rundfunkempfänger (FM/AM/DAB/DVB-T) implementiert werden. Ferner ist ein Funkübertragungsempfänger wie beispielsweise bei drahtlosen Kopfhörern möglich. Alternativ dazu ist ebenfalls ein Infrarot- oder ein Ultraschallempfänger möglich.

Während gemäß dem ersten, zweiten und dritten Beispiel ein drahtloser Empfänger (I) beschrieben worden ist, ist bei der Erfindung zusätzlich ein Informationsspeicher zum Speichern von Audiosignalen vorgesehen . Ein derartiger Informationsspeicher kann als Halbleiterspeicher, als Halbleiterspeicher mit einer Quellenreduktionsfunktion (AAC, MP3, etc.), als ein Magnetbandspeicher oder als opto-elektronischer Speicher ausgestaltet sein.

Wenn sowohl der Informationsspeicher als auch der drahtlose Empfänger (I) zusammen implementiert werden, ist der Informationsspeicher derart ausgestaltet, dass die Wiedergabe aus dem Informationsspeicher angehalten wird, wenn der drahtlose Informationsempfänger eine Nachricht wie beispielsweise ein Telefonat, empfängt. Nach Ende dieser Nachricht kann die Wiedergabe der in dem Informationsspeicher gespeicherten Audiosignale wieder gestartet werden.

Durch die gemeinsame Implementation der aktiven Störschallkompensationseinheit und dem Informationsempfänger bzw. dem Informationsspeicherkönnen bestimmte Komponenten wie beispielsweise ein Vorverstärker, ein Endverstärker oder dgl. gemeinsam, d.h. sowohl für das Geräuschkompensationssignal als auch die Audiosignale von dem Informationsempfänger bzw. dem Informationsspeicher verwendet werden, so dass diese Komponenten nicht doppelt vorgesehen sein müssen. Ferner kann ein gemeinsamer Lautstärkeregler, eine gemeinsame Stromversorgung und/oder ein gemeinsames Gehäuse vorgesehen werden.

Durch die Verwendung der oben beschriebenen Hörsprechgarnitur mit Ohrmikrofon und aktiver Störschallkompensationseinheit (ASK) in Kombination mit dem drahtlosen Empfänger (I) kann eine drahtlose bidirektionale störschallkompensierte Kommunikation ermöglicht werden.

In dem oben beschriebenen Kopfhörer bzw. der oben beschriebenen Hörsprechgarnitur kann ein Audioplayer wie beispielsweise ein MP3-Player vorgesehen werden, um die in dem Halbleiterspeicher gespeicherten Audiodaten wiederzugeben. Alternativ dazu können die durch den Audioplayer wiederzugebenden Audiosignale ebenfalls über den drahtlosen Empfänger empfangen werden. Alternativ dazu kann ebenfalls ein Steckplatz für eine Halbleiterspeicherkarte vorgesehen werden, so dass entsprechende Audiodaten vorab auf der Speicherkarte gespeichert werden können und die darauf gespeicherten Audiodaten anschließend über den Audioplayer wiedergegeben werden können, soweit die Karte in den Steckplatz eingeführt wird.

Durch eine Integrierung des MP3-Players in den oben angeführten Kopfhörer bzw. in die oben angeführte Hörsprechgarnitur kann beispielsweise ein Vorverstärker, ein Endverstärker oder dergleichen gemeinsam durch den Audioplayer und die aktive Störschallkompensationseinheit verwendet werden.

## Patentansprüche

1. Hörsprechgarnitur, mit
einem Mikrofon (M) zur Aufnahme von Sprachsignalen eines Trägers,
einer aktiven Störschallkompensationseinheit (ASK) zur aktiven Kompensation von Störschall, und
einem drahtlosen Empfänger (I) zum drahtlosen Empfangen eines wiederzugebenen Audiosignals,
wobei die aktive Störschallkompensationseinheit (ASK) und der drahtlose Empfänger (I) in einem gemeinsamen Gehäuse (G, OM) in oder an der Hörsprechgarnitur angeordnet sind, und
einem Informationsspeicher zum Speichern und Wiedergeben von Audiosignalen und
mindestens einem Wiedergabewandler zum Wiedergeben der gespeicherten Audiosignale oder der durch den drahtlosen Empfänger empfangenen Audiosignale,
**dadurch gekennzeichnet, dass**
der Informationsspeicher dazu ausgestaltet ist, die Wiedergabe aus dem Informationsspeicher anzuhalten, wenn der drahtlose Empfänger (I) eine Nachricht empfängt.

2. Hörsprechgarnitur nach Anspruch 1, mit
einer Ohrmuschel (OM),
wobei das Mikrofon als ein Ohrmikrofon (M) in der Ohrmuschel (OM) eines Trägers angeordnet ist.

3. Hörsprechgarnitur nach einem der vorherigen Ansprüche, wobei
der Informationsspeicher dazu ausgestaltet ist, die Wiedergabe der in dem Informationsspeicher gespeicherten Audiosignale nach Ende der Nachricht wieder zu starten.

4. Hörsprechgarnitur nach einem der vorherigen Ansprüche, mit
einem Lautstärkeregler, wobei der Lautstärkeregler gemeinsam für die Audiosignale von dem Empfänger (I) und für die Audiosignale von dem Informationsspeicher verwendet wird.

## Claims

1. Headset, having
a microphone (M) for receiving speech signals of a wearer,
an active ambient noise compensation unit (ASK) for active compensation of ambient noise, and
a wireless receiver (I) for wirelessly receiving an audio signal which is intended to be reproduced,
wherein the active ambient noise compensation unit (ASK) and the wireless receiver (I) are arranged in a common housing (G, OM) in or on the headset, and having
an information store for storing and reproducing audio signals, and having
at least one reproduction converter for reproducing the stored audio signals or the audio signals received by the wireless receiver,
**characterised in that**
the information store is configured to stop the reproduction from the information store when the wireless receiver (I) receives a communication.

2. Headset according to claim 1, having
an ear cup (OM),
wherein the microphone is arranged as an ear microphone (M) in the ear cup (OM) of a wearer.

3. Headset according to either of the preceding claims,
wherein the information store is configured to start the reproduction of the audio signals stored in the information store again after the end of the communication.

4. Headset according to any one of the preceding claims, having
a volume control, wherein the volume control is used jointly for the audio signals from the receiver (I) and for the audio signals from the information store.

## Revendications

1. Casque-micro, avec
un microphone (M) pour la capture de signaux vocaux d'un porteur,
une unité active de compensation de bruits parasites (ASK) pour la compensation active de bruits parasites, et
un récepteur sans fil (I) pour la réception sans fil d'un signal audio à reproduire,
l'unité active de compensation de bruits parasites (ASK) et le récepteur sans fil (I) étant disposés dans un boîtier commun (G, OM) dans ou contre le casquemicro, et
un dispositif de stockage d'informations pour le stockage et la reproduction de signaux audio
et
au moins un émetteur acoustique pour la reproduction des signaux audio stockés ou des signaux audio reçus par le récepteur sans fil,
**caractérisé en ce que**
le dispositif de stockage d'informations est agencé pour arrêter la reproduction à partir du dispositif de stockage d'informations lorsque le récepteur sans fil (I) reçoit un message.

2. Casque-micro selon la revendication 1, avec
une oreillette (OM),
le microphone étant disposé en tant que microphone d'oreille (M) dans l'oreillette (OM) d'un porteur.

3. Casque-micro selon l'une quelconque des revendications précédentes,
le dispositif de stockage d'informations étant agencé pour redémarrer la reproduction des signaux audio stockés dans le dispositif de stockage d'informations à la fin du message.

4. Casque-micro selon l'une quelconque des revendications précédentes, avec
un régulateur de volume, le régulateur de volume étant employé conjointement pour les signaux audio du récepteur (I) et pour les signaux audio du dispositif de stockage d'informations.
